# EUROPÄISCHE PATENTSCHRIFT

(11) **EP 1 824 437 B1**
(45) Veröffentlichungstag und Bekanntmachung des Hinweises auf die Patenterteilung: **03.07.2013**
(21) Anmeldenummer: 05803333.3
(22) Anmeldetag: 09.11.2005
(51) Int. Cl.: A61G 13/00, A61G 13/12

(54) **VORRICHUNG ZUR FÜHRUNG DES BEINES WÄHREND EINER HÜFTOPERATION, INSBESONDERE BEI EINER ENDOPROTHESENIMPLANTATION**
DEVICE FOR GUIDING THE LEG DURING A HIP OPERATION, PARTICULARLY DURING AN ENDOPROSTHESIS IMPLANTATION
DISPOSITIF POUR GUIDER LA JAMBE PENDANT UNE OPERATION DE LA HANCHE, NOTAMMENT LORS DE L'IMPLANTATION D'UNE ENDOPROTHESE

(30) Priorität: 10.11.2004 DE 102004054332
(43) Veröffentlichungstag der Anmeldung: 29.08.2007
(73) Patentinhaber: Memminger, Michael, 39100 Bozen (IT)
(72) Erfinder: Memminger, Michael, 39100 Bozen (IT)
(74) Vertreter: Farago, Peter Andreas
(86) Internationale Anmeldenummer: PCT/EP2005/055836
(87) Internationale Veröffentlichungsnummer: WO 2006/051077

(56) Entgegenhaltungen:
- EP-A- 1 364 636
- US-A- 2 198 871
- US-A- 4 802 464
- US-A- 5 658 315

## Beschreibung

Die Erfindung betrifft eine Zusatzvorrichtung für einen Operationstisch für die Durchführung einer Hüftprothesenoperation, insbesondere eine Beinführung.

Hüftprothesen-Operationen oder Hüftoperationen oder Prothesenimplantationen werden mit zunehmender Häufigkeit durchgeführt, um im Laufe des Lebens eines Patienten verschlissene Hüftgelenke durch eine Prothese zu ersetzen. Diese Prothese wird auch als künstliches Hüftgelenk, Hüftgelenksprothese oder Hüftgelenkstotalendoprothese bezeich-net. Das Verfahren umfasst erstens das Ersetzen der natürlichen Gelenkpfanne des Beckens und anschließend ein Ersetzen des Hüftkopfes durch den Prothesenanteil des Oberschenkelknochens mit dem aufsitzenden Kunstkopf. Die modernsten Verfahren der Hüftoperation verlaufen minimalinvasiv, dergestalt, dass ein operativer Schnitt, um an den Gelenkbereich zu gelangen, lediglich 6 cm bis 10 cm lang ist und ohne Durchtrennung von Muskel- oder Sehnen-gewebe stattfinden kann, so daß der Patient im Prinzip schon am selben Tag wieder gehen kann.

Während der Operation liegt der Patient auf einem sogenannten Traumabett, dem ein Beinstrecker vorgestellt ist. Der Beinstrecker ist eine Vorrichtung um einen Längszug auf das Bein auszuüben und um das Bein in bestimmte Stellungen zu bringen (so daß die Operation einfacher ausgeführt werden kann). Die Hüftoperation verläuft in mehreren voneinander abzugrenzenden Schritten ab: Zunächst wird der Hautschnitt gesetzt und nachfolgend die Gelenkpfanne ersetzt. Danach wird das Bein des Patienten in genau definierter Weise bewegt, damit der Chirurg Zugriff auf den Hüftkopf und/oder den Schenkelhals erhält; diese genau definierte Bewegung umfasst erstens ein Absenken des Beins, wobei das Bein in einer Ebene parallel zur Sagittalebene des Körpers verbleibt, zweitens eine Rotation des Fußes um etwa 90° nach außen und drittens ein Heranziehen beziehungsweise eine Adduktion des Beins, so, daß es in einen hinter dem Patienten befindlichen Bereich gedreht wird. Erst nach diesen Bewegungen des Beines, welches die ganze Zeit über unter einer mechanischen Zugspannung gehalten wird, ist ein weiteres Arbeiten an dem proximalen Oberschenkelknochen möglich. Nach dem Ersetzen des Gelenkkopfes werden die Bewegungen in umgekehrter Reihenfolge durchlaufen und die Wunde vernäht.

Hierbei treten mehrere Schwierigkeiten auf: Zum einen ist bei den herkömmlichen Vorrichtungen während der oben erwähnten Bewegungsvorgänge ein fortwährendes Nachjustieren mehrerer Achsen, insbesondere im Hinblick auf ein Aufrechterhalten einer definierten mechanischen Zugspannung, erforderlich. Würde das Bein ohne jegliche Führung abgesenkt werden, würde die Zugspannung in einem nachteiligen Maße zunehmen. Diese Notwendigkeit des schrittweisen, fortwährenden Absenkens und Nachjustierens verlängert die Zeitdauer der Operation, je nach Erfahrungsgrad desjenigen, der diese Vorrichtung bedient. Es hat sich gezeigt, daß Hüftprothesenimplantationen unter Zuhilfenahme des Traumabettes wesentlich länger dauern, wenn die bisherigen Traumabetten durch ungeübtes Personal bedient werden.

Ein weiterer Nachteil ist, daß ein Absenken des Beins nicht beliebig weit nach unten fortgetrieben werden kann, weil der Fuß des Patienten sonst auf den Fußboden stößt. Ein Höher-Verlagern des Patienten ist nicht möglich, weil damit der Bereich einer optimalen Operationshöhe verlassen würde.

Bekannt ist beispielsweise eine Vorrichtung des Herstellers Maquet. Hierbei handelt es sich um eine Vorrichtung, die jeweils beide Beine des Patienten haltert und über die in einem Abstand zum Rumpf einstellbaren Fußenden jeweils eine einstellbare Zugkraft auf die Beine des Patienten bereitstellt. Diese Vorrichtung (Bett) weist die folgenden Nachteile auf: Entweder ist das Absenken jeweils eines Beines nur schrittweise im Wechsel mit einem fortwährenden Nachjustieren der Zugspannung möglich, oder es muß ein völlig neues Traumabett angeschafft werden, welches teuer ist.

In US 4,802,464 wird eine Zugvorrichtung für Operationstische und orthopädische Operationsvorrichtungen beschrieben, die im wesentlichen an den unteren Gliedmaßen eines Patienten unter der Kontrolle einer Vorrichtung mit einer radiogenen Quelle durchgeführt werden. Hierzu wird eine Vorrichtung mit hinreichend beweglichen Armen für das Aufbringen einer Zugspannung vorgeschlagen, wobei die Kontrollvorrichtung unter Bereitstellung eines freien Raumes verwendet werden kann. Die Arme sind an der Vorrichtung angelenkt, wobei die Gelenke in der Nähe der Hüftgelenke des Patienten angeordnet sind und wobei Zugkräfte durch mit den Füßen des Patienten in Eingriff gebrachten Zugvorrichtungen an den Enden der Arme aufgebracht werden.

Beim Betätigen der Drehachsen muß allerdings die Zugspannung für das jeweilige Bein schrittweise entsprechend der Drehung des Arms nachjustiert werden. Dies erfordert eine sehr erfahrene Bedienkraft oder aber eine Zeit, die die Operationsdauer in spürbarem Ausmaß verlängert und damit einen Nachteil für den Patienten darstellt. Außerdem ist die Vorrichtung zweiarmig ausgeführt, was sie zusätzlich aufwendiger in der Bedienung und teurer macht.

Die US 5, 658, 315 offenbart eine Beinführung für Hüftoperationen, welche die Merkmale des Oberbegriffs von Anspruch 1 aufweist, sowie eine orthopädische Tischanordnung für Hüftoperationen, enthaltend einen Operationstisch mit Mitteln zur horizontalen sakralen Fixierung eines Patienten auf dem einen Ende des Tisches und die o.g. Beinführung, wobei die Beinhalterung in der Länge verstellbar ist, so dass der Abstand eines von der Beinhalterung gehaltenen Beines von der Schiene einstellbar ist.

Die Erfindung soll es ermöglichen, dass die während des Eingriffes vorgesehenen, genau definierten Positionsänderungen des Beines präzise und ausgeführt werden können, um dem Chirurgen während jeder Phase des Eingriffs optimalen Zugang zu gewähren. Außerdem soll eine einfache Handhabbarkeit gewährleistet sein, und das Nachjustieren soll von ungeübtem Personal oder dem Chirurgen mit geringem Zeitaufwand durchgeführt werden können.

Diese Aufgabe wird bei einer gattungsgemäßen Beinführung durch die kennzeichnenden Merkmale des Anspruchs 1 gelöst. Weitere Merkmale der Erfindung ergeben sich aus den Unteransprüchen, der Beschreibung und den Zeichnungen.

Die Schiene kann in Richtung der Drehachse längsverstellbar sein.

Gemäß einem bevorzugtem Aspekt der Erfindung enthält die Bein-führung ein Chassis, mit einer Halterung für eine Buchse zur Aufnahme eines in der Buchse verschiebbaren kolbenartigen Elements, das an seinem freien Ende die Schiene trägt.

Gemäß einem bevorzugtem Aspekt der Erfindung liegt die Verschieberichtung des kolbenartigen Elements im wesentlichen parallel zu der Drehachse.

Gemäß einem bevorzugtem Aspekt der Erfindung fluchtet die Verschieberichtung des kolbenartigen Elements mit der Drehachse.

Gemäß einem bevorzugtem Aspekt der Erfindung enthält die Beinführung eine Verschiebevorrichtung, welche für ein definiertes Verschieben des kolbenartigen Elements und damit auch der Schiene in Richtung der Drehachse ausgebildet ist.

Gemäß einem bevorzugtem Aspekt der Erfindung kann das kolbenartige Element auf Rollelementen gegen wenigstens eine Innenseite der Buchse gelagert sein

Gemäß einem bevorzugtem Aspekt der Erfindung ist das kolbenartige Element in der Buchse arretierbar.

Gemäß einem bevorzugtem Aspekt der Erfindung wird die Verschiebevorrichtung durch Drehen einer Spindel betätigt, welche Spindel parallel zu der Drehachse oder in Flucht mit der Drehachse angeordnet ist und frei drehbar in der der offenen Seite gegenüberliegenden Seite der Buchse gelagert ist sowie in dem kolbenartigen Element so gelagert ist, daß ein Drehen der Spindel ein Verschieben des kolbenartigen Elements parallel zu der Drehachse oder entlang der Drehachse bewirkt.

Gemäß einem bevorzugtem Aspekt der Erfindung ist an dem freien Ende des kolbenartigen Elements ein um die Drehachse drehbar gelagertes, die Schiene tragendes, Kopfelement angebracht.

Gemäß einem bevorzugtem Aspekt der Erfindung ist die Schiene an dem Kopfelement des kolbenartigen Elements angebracht.

Gemäß einem bevorzugtem Aspekt der Erfindung ist die Schiene an dem Kopfelement des kolbenartigen Elements mittels Halterungselementen angebracht.

Gemäß einem bevorzugtem Aspekt der Erfindung ist das Kopfelement bezüglich einer Drehung um die Drehachse arretierbar.

Gemäß einem bevorzugtem Aspekt der Erfindung ist das kolbenartige Element fest mit der Schiene verbunden.

Gemäß einem bevorzugtem Aspekt der Erfindung ist das kolbenartige Element im wesentlichen frei in der aufnehmenden Buchse verschiebbar und drehbar gelagert.

Gemäß einem bevorzugtem Aspekt der Erfindung ist das kolbenartige Element mit einem Außengewinde versehen.

Gemäß einem bevorzugtem Aspekt der Erfindung ist ein Betätigungselement mit einem auf das Außengewinde des kolben-artigen Elements passenden Innengewinde versehen und mit einer Handgriff-Vorrichtung betätigbar.

Gemäß einem bevorzugtem Aspekt der Erfindung ist das Betätigungselement auf einem Ende des kolbenartigen Elements angebracht, welches gegenüber dem die Schiene tragenden Ende angeordnet ist, wobei die das kolbenartige Element tragende Buchse in der Mitte angeordnet ist.

Gemäß einem bevorzugtem Aspekt der Erfindung bewirkt ein Drehen des Betätigungselements ein Verschieben des kolben-artigen Elements bezüglich der aufnehmenden Buchse.

Gemäß einem bevorzugtem Aspekt der Erfindung ist das kolbenartige Element in der aufnehmenden Buchse arretierbar.

Gemäß einem bevorzugtem Aspekt der Erfindung weist die aufnehmende Buchse entlang eines senkrecht zur Verschieberichtung genommenen Umfangs eine Mehrzahl von Bohrungen auf.

Gemäß einem bevorzugtem Aspekt der Erfindung ist das kolbenartige Element in der aufnehmenden Buchse dadurch gegen eine Drehung um die Achse arretierbar, daß es eine sich über seine im wesentlichen gesamte Länge erstreckende Längsnut aufweist, in welche ein Stift oder eine Schraube über eine der Bohrungen gesteckt oder eingeschraubt wird.

Gemäß einem bevorzugtem Aspekt der Erfindung enthält die Schiene in einer Höhe h, die im wesentlichen der Höhe der Drehachse entspricht, einen ersten kreisbogenförmigen Bereich mit einem ersten Krümmungsradius r und in einer von der Höhe h abweichenden Höhe einen zweiten kreisförmigen Bereich mit einem zweiten Krümmungsradius r', wobei gilt: r ≥ r'.

Gemäß einem bevorzugtem Aspekt der Erfindung ist die Schiene höhenverstellbar, um dem Chirurgen eine individuelle Operationshöhe zu erlauben

Gemäß einem bevorzugtem Aspekt der Erfindung ist die Bein-führung mit arretierbaren Rollen versehen, so daß sie auf einem Boden verschiebbar ist.

Gemäß einem bevorzugtem Aspekt der Erfindung enthält die Bein-führung eine Fuß-Befestigungsvorrichtung, welche enthält: eine Sohlenplatte zum Auflegen einer Sohle eines Fußes, mindestens eine an der Sohlenplatte angebrachte Befestigungsvorrichtung, mit der der Fuß fest mit der Sohlenplatte in Eingriff gebracht wird, sowie einen Hohlholm/Holm, der senkrecht an der Sohlenplatte angebracht ist.

Gemäß einem bevorzugtem Aspekt der Erfindung ist der Hohlholm/Holm auf der dem Fersenbereich des Fußes gegenüberliegenden Seite angebracht.

Gemäß einem bevorzugtem Aspekt der Erfindung ist die Beinhalterung längsverstellbar und die beiden Enden derselben sind in der Längsachse gegeneinander verschwenkbar.

Gemäß einem bevorzugtem Aspekt der Erfindung enthält die Beinhalterung: ein Gleitstück an einem ersten Ende der Beinhalterung, eine Fuß-Befestigungsvorrichtung am anderen Ende der Beinhalterung und eine dazwischen angebrachte Vorrichtung für das gegeneinander vorgenommene Verschwenken sowie das Einstellen eine Abstandes zwischen dem Gleitstück und der Fuß-Befestigungsvorrichtung.

Gemäß einem bevorzugtem Aspekt der Erfindung sind die beiden Enden der Beinhalterung um wenigstens 90° gegeneinander verschwenkbar.

Gemäß einem bevorzugtem Aspekt der Erfindung enthält die Beinhalterung weiterhin: ein Gleitstück, an welchem ein Schaft befestigt ist, der über ein Gelenk mit einem Innenholm verbunden ist, sowie einen den Innenholm verschiebbar und arretierbar aufnehmenden Hohlholm, welcher an der Fuß-Befestigungsvorrichtung angebracht ist oder mindestens einen Holm, auf welchem die Fuß-Befestigungsvorrichtung verschiebbar ist.

Gemäß einem bevorzugtem Aspekt der Erfindung ist das die Beinhalterung tragende Gleitstück von der Schiene aufgenommen und längs derselben verschiebbar und arretierbar.

Gemäß einem bevorzugtem Aspekt der Erfindung ist die Fuß-Befestigungsvorrichtung an dem dem Gleitstück gegenüberliegenden Ende der Beinhalterung angebracht.

Gemäß einem bevorzugtem Aspekt der Erfindung sind die Achsen des Gelenks miteinander arretierbar.

Gemäß einem bevorzugtem Aspekt der Erfindung beinhaltet das mehrachsige Gelenk ein Kugelgelenk oder ein Kardangelenk oder 2 gegeneinander rotierbare Scheiben.

Gemäß einem bevorzugtem Aspekt der Erfindung sind die Achsen des Kardangelenks durch zwei senkrecht zueinander angeordnete, mittels Hebeln arretierbare, Bolzen oder Schrauben gebildet.

Gemäß einem bevorzugtem Aspekt der Erfindung ist das Gelenk aus einem auf dem Schaft aufsitzenden Kopf gebildet, der so ausgebildet ist, daß er ein scheibenförmiges Ende des Innenholms drehbar haltert, so daß der Innenholm gegenüber dem Schaft auf der gemeinsamen Achse drehbar ist.

Gemäß einem bevorzugtem Aspekt der Erfindung ist das Gelenk mittels einer Schraube arretierbar.

Gemäß einem bevorzugtem Aspekt der Erfindung gilt für die Höhe h der Drehachse vom Boden: 85 cm ≤ h ≤ 130 cm, wobei bevorzugt gilt: 95 cm ≤ h ≤ 120 cm.

Gemäß einem bevorzugtem Aspekt der Erfindung gilt für den ersten Krümmungsradius: 90 cm ≤r ≤ 260 cm, wobei bevorzugt gilt: 100 cm ≤ r ≤ 190 cm, wobei weiter bevorzugt gilt: 120 cm ≤r ≤ 160 cm, wobei weiter bevorzugt r = 130 cm gilt.

Gemäß einem bevorzugtem Aspekt der Erfindung gilt für den zweiten Krümmungsradius: 80 cm ≤ r' ≤ 250 cm, wobei bevorzugt gilt: 90 cm ≤ r' ≤ 180 cm, wobei weiter bevorzugt gilt: 110 cm S r' ≤ 150 cm, wobei weiter bevorzugt gilt: r' = 120 cm.

Gemäß einem bevorzugtem Aspekt der Erfindung erstreckt sich die Schiene so weit, daß das die Beinhalterung tragende Gleitstück so weit längs der Schiene verschiebbar ist, daß die Beinhalterung gegenüber der Horizontalen einen Winkel α von bis zu 60° einnehmen kann, wobei bevorzugt gilt: α ≤ 50°, wobei weiter bevorzugt gilt: α = 40°.

Gemäß einem bevorzugtem Aspekt der Erfindung ist das die Beinhalterung tragende Gleitstück mit Rollelementen versehen.

Gemäß einem bevorzugtem Aspekt der Erfindung ist die Beinhalterung an der Schiene in einer hierzu senkrecht angeordneten zweiten Schiene verschiebbar gelagert.

Gemäß einem bevorzugtem Aspekt der Erfindung ist das die Beinhalterung tragende Gleitstück in der Weise ausgeführt, daß es eine weitere Führungsschiene trägt, welche im Winkel von 90° zur ersten Führungsschiene angeordnet ist und welche gleitend das der Buchse zugewandte Ende des Schaftes aufnimmt.

Gemäß einem bevorzugtem Aspekt der Erfindung weist der Schaft in einem Bereich an dem dem Schienenteil zugewandten Ende ein Gewinde auf der Schaftoberfläche auf.

Gemäß einem bevorzugtem Aspekt der Erfindung ist auf dem Schaft ein Befestigungsteil mit einem entsprechend passendem Innengewinde, das wirkungsgemäß mit dem Gewinde das Schafts in Eingriff steht, drehbar angebracht.

Gemäß einem bevorzugtem Aspekt der Erfindung weist das Befestigungsteil Handgriff-Vorrichtungen und Vorsprünge auf.

Gemäß einem bevorzugtem Aspekt der Erfindung ist das in der Schiene aufgenommene Gleitstück dadurch arretierbar, daß das Befestigungsteil auf dem Gewinde des Schafts soweit in Richtung der Schiene gedreht wird, bis der Schaft fest im Eingriff mit der Schiene steht.

Gemäß einem bevorzugtem Aspekt der Erfindung weist das Befestigungsteil vier oder sechs Handgriff-Vorrichtungen auf.

Gemäß einem bevorzugtem Aspekt der Erfindung wird eine orthopädische Tischanordnung für Hüftoperationen vorgeschlagen, enthaltend einen Operationstisch mit Mitteln zur horizontalen sakralen Fixierung eines Patienten auf dem einen Ende des Tisches und eine Beinführung, wobei mittels der Beinhalterung der Abstand des Beines von der Führungsschiene einstellbar ist.

Gemäß einem bevorzugtem Aspekt der Erfindung ist der Operationstisch unverrückbar zur Beinführung angeordnet.

Gemäß einem bevorzugtem Aspekt der Erfindung ist die Beinführung aufgrund ihres Eigengewichtes unverrückbar zum Operationstisch.

Gemäß einem bevorzugtem Aspekt der Erfindung ist die Beinführung aufgrund einer Verschraubung mit dem Boden unverrückbar zum Operationstisch.

Gemäß einem bevorzugtem Aspekt der Erfindung ist die Beinführung durch eine Einrastvorichtung fest mit dem Operationstisch in Eingriff gebracht.

Gemäß einem bevorzugtem Aspekt der Erfindung ist die Einrastvorrichtung an einem Ende fest mit der Beinführung verbunden und an dem anderen Ende eine Klammer aufweist, die eine Säule des Operationstisches mittels eines Bügels fest in Eingriff bringt.

Gemäß einem bevorzugtem Aspekt der Erfindung weist der Operationstisch eine Höhe h' vom Boden auf, für die gilt: 80 cm ≤ h' ≤ 130 cm, wobei bevorzugt gilt: 90 cm ≤ h' ≤ 120 cm, wobei weiter bevorzugt gilt, daß die Höhe h der Drehachse im wesentlichen gleich der Höhe h'' des Hüftgelenks ist.

Gemäß einem bevorzugtem Aspekt der Erfindung wird eine Steuerungsvorrichtung für Hüftoperationen vorgeschlagen, enthaltend einen Operationstisch sowie eine Beinführung, weiterhin umfassend wenigstens einen Sensor zur Erfassung einer Zugspannung am Bein des Patienten sowie geeignet angebrachte und geeignet mit dem Sensor gekoppelte Stellmotoren für das automatische Verfahren des Beines in eine operationsgemäße Position.

Gemäß einem bevorzugtem Aspekt der Erfindung beinhaltet die Steuerungsvorrichtung für Hüftoperationen: wenigstens zwei Stellmotoren an dem mehrachsigen Gelenk für ein Schwenken des Fußes, einen Stellmotor an dem Gleitstück für das Verschieben der Beinhalterung längs der Schiene und einen Stellmotor an dem Kopfelement für eine Drehung der Schiene, wenigstens ein Zugspannungssensor wenigstens an der Fuß-Befestigungsvorrichtung, einen Programmspeicher, einen Datenspeicher zur Speicherung von Sollwerten für einen zeitlichen Verlauf einer Zugspannung und von gemessenen Werten, einer Vorrichtung zur Aufnahme eines externen Speichermediums oder eine Netzwerkverbindung, sowie einen Kontroller, der auf der Grundlage von im Programmspeicher gespeicherten Instruktionen gemessene Werte von Zugspannungen mit den Sollwerten vergleicht und eine entsprechende Ansteuerung der Stellmotoren vornimmt.

Gemäß einem bevorzugtem Aspekt der Erfindung kann die bogenfoermige Beinfuehrung durch eine gerade Schiene ersetzt werden, wenn Sensoren und Stellmotoren eine bestimmte eingestellte Zugspannung aufrechterhalten

Ausführungsformen der Erfindung werden anhand nachfolgend aufgeführter Zeichnungen näher erläutert: Hierbei zeigt
- Figur 1: eine bevorzugte Ausführungsform der Erfindung von der Seite gesehen;
- Figur 2: ein Detail der Anordnung des in der Schiene aufgenommenen Gleitelements in einer Ausführungsform der Erfindung in einem perspektivischen Aufriß;
- Figur 3: ein Detail der Anordnung des in der Schiene aufgenommenen Gleitelements in einer alternativen Ausführungsform der Erfindung in einer Querschnittsansicht;
- Figur 4: eine Beinführung in einer alternativen Ausführungsform, bei der die erforderliche Zugspannung auf das Bein mittels eines Betätigungselements aufgebracht wird;
- Figur 5: eine Beinführung in schematischer Darstellung in Seitenansicht nach Figur 4;
- Figur 6: ein Detail der Ausführungsform nach Figur in 4 in schematischer Darstellung in einer Frontansicht:
- Figur 7: ein Detail in einer erfindungsgemäßen Ausführungsform, die mit einem Kardangelenk versehen ist;
- Figur 8: ein Detail in einer erfindungsgemäßen Ausführungsform, die mit einem alternativ ausgeführten Gelenk versehen ist;
- Figur 9: ein Detail in einer erfindungsgemäßen Ausführungsform, bei der eine Arretierung die Beinhalterung gegen die Schiene sichert mit einem detailschnitt des Gleitstücks;
- Figur 10: ein erfindungsgemäß eingesetztes Befestigungsteil;
- Figur 11: eine orthopädische Tischanordnung für Hüftoperationen mit einer Einrastvorrichtung und
- Figur 12: eine schematisch dargestellte erfindungsgemäße Steuerungsvorrichtung für Hüftoperationen.

In Figur 1 ist eine Ausführungsform einer erfindungsgemäßen Beinführung, inbesondere für die Verwendung in einer Hüftoperation, schematisch dargestellt.

In einer ersten bevorzugten Ausführungsform enthält die erfindungsgemäße Beinführung 57, für Hüftoperationen, eine Schiene 31, die eine kreisbogenartige Führung und um eine senkrecht zur kreisbogenförmigen Führung verlaufende Drehachse 71 drehbar ist und eine Beinhalterung 75, die an der Schiene 31 verschiebbar gelagert ist. Weiter bevorzugt erstreckt sich die kreisbogenartige Führung entlang der gesamten Ausdehnung der Schiene. Durch diese Anordnung bedingt ist eine Drehachse der Bewegung im Körper des Patienten anstelle außerhalb, wodurch eine Bewegung des Beins für die Operation in einfacher Weise geführt werden kann; dies steht im Gegensatz zum Stand der Technik, wo der Drehpunkt der Bewegung außerhalb des Körpers des Patienten liegt was ein dauerndes Nachjustieren während der Bewegung erforderlich macht.

Die Schiene ist in Richtung der Drehachse längsverstellbar und höhenverstellbar gegenüber dem Boden. Die Beinführung 57 enthält ein Chassis 55, mit einer Halterung für eine Buchse 45 zur Aufnahme eines in der Buchse verschiebbaren kolbenartigen Elements 41, das an seinem freien Ende die Schiene trägt. Die Verschieberichtung des kolbenartigen Elements 41 liegt im Wesentlichen parallel zu der Drehachse 71.

In einer weiteren bevorzugten Ausführungsform fluchtet die Verschieberichtung des kolbenartigen Elements 41 mit der Drehachse 71.

Die Beinführung enthält eine Verschiebevorrichtung 43, 47, 49, welche für ein definiertes Verschieben des kolben-artigen Elements 41 und damit auch der Schiene 31 in Richtung der Drehachse 71 ausgebildet ist.

Das kolbenartige Element 41 kann auf Rollelementen 73 gegen wenigstens eine Innenseite der Buchse gelagert sein. Als Rollelemente werden bevorzugt geeignet gehalterte Kugeln verwendet. Ebenso bevorzugt werden Rollen, die auf innerhalb der Buchse 45 angebrachten Rollschienen laufen, verwendet.

Das kolbenartige Element 41 ist in der Buchse 45 arretierbar. Bevorzugt wird hierfür die Verschiebevorrichtung 43, 47, 49 eingesetzt. Die Verschiebevorrichtung 43, 47, 49 wird durch Drehen einer Spindel 47 betätigt, welche Spindel parallel zu der Drehachse 71 oder in Flucht mit der Drehachse angeordnet ist und frei drehbar in der der offenen Seite gegenüberliegenden Seite der Buchse gelagert ist sowie in dem kolbenartigen Element 41 so gelagert ist, daß ein Drehen der Spindel ein Verschieben des kolbenartigen Elements parallel zu der Drehachse oder entlang der Drehachse bewirkt. Dabei wird die Spindel bevorzugt mittels eines Handrads oder Hebels gedreht. Weiterhin ist die Spindel frei drehbar in einer Achsbuchse 47 der Buchse 45 gehaltert und das Ende der Spindel in einem Gewindebereich 43 des kolben-artigen Elements 41 aufgenommen. In einer weiteren Ausführungsform ist der Spindelvortrieb in einer von der Höhe der Drehachse unterschiedlichen Höhe angebracht.

An dem freien Ende des kolbenartigen Elements 41 ist ein um die Drehachse drehbar gelagertes, die Schiene tragendes, Kopfelement 37 angebracht. Weiterhin bevorzugt ist das Kopfelement durch eine Schraubvorrichtung oder Steckvorrichtung 39 arretierbar. Die Schiene 31 ist an dem Kopfelement 37 des kolbenartigen Elements angebracht.
Die Schiene 31 ist an dem Kopfelement 37 des kolbenartigen Elements 41 mittels Halterungselementen 33, 35 angebracht. Bevorzugt werden als Halterungselemente zwei Streben 33, 35 verwendet. Ebenso bevorzugt wird die Schiene über ein scheibenartiges Abstandselement direkt auf dem Kopfelement angebracht. Das Kopfelement 37 ist bezüglich einer Drehung um die Drehachse 71 arretierbar.

In einer alternativen Ausführungsform, gezeigt in Figur 4, ist das kolbenartige Element 46 fest mit der Schiene 31c verbunden, beispielsweise ist es als ein zusammenhängendes Stück, das einen Kolbenbereich und einen Schienenbereich aufweist, ausgebildet. Das kolbenartige Element 46 ist in dieser Ausführungsform im wesentlichen frei in der aufnehmenden Buchse 45c verschiebbar und drehbar gelagert und es ist mit einem Außengewinde versehen. Ein Betätigungselement 48 ist mit einem auf das Außengewinde des kolben-artigen Elements passenden Innengewinde versehen und mit einer Handgriff-Vorrichtung 50 betätigbar.

Das Betätigungselement ist auf einem Ende des kolbenartigen Elements 46 angebracht, welches gegenüber dem die Schiene 31c tragenden Ende angeordnet ist, wobei die das kolbenartige Element tragende Buchse 45c in der Mitte angeordnet ist. Ein Drehen des Betätigungselements 48 bewirkt ein Verschieben des kolbenartigen Elements 46 bezüglich der aufnehmenden Buchse 45c. Die Funktionsweise ist hier wie bei miteinander in Eingriff stehender Schraube und Gewindemutter: Beim Drehen der Schraube verändert sich ihre Relativposition zur Gewindemutter in einer axialen Richtung. Um den Aufbau möglichst einfach zu gestalten, wird hier auf einen Gegenlagerpunkt verzichtet. Ein Gegenlagerpunkt ist hier auch gar nicht erfoderlich, weil die erforderliche Gegenkraft, um zu verhindern, daß sich das Befestigungselement samt kolbenartigen Element frei hin-oder herbewegen kann, durch das Bein des Patienten, beziehungsweise durch die durch das Bein geleitete Zugspannung, aufgebracht wird. Die durch das Bein des Patienten aufgebrachte Kraft ist hinreichend groß, um einen hinreichend festen Halt zu erzielen.

Das kolbenartige Element 46 ist in der aufnehmenden Buchse 45c arretierbar. Die aufnehmende Buchse 45c weist entlang eines senkrecht zur Verschieberichtung genommenen Umfangs eine Mehrzahl von Bohrungen 42 auf. Das kolbenartige Element 46 ist in der aufnehmenden Buchse 45c dadurch gegen eine Drehung um die Achse 71c arretierbar, daß es eine sich über seine im wesentlichen gesamte Länge erstreckende Längsnut aufweist, in welche ein Stift oder eine Schraube über eine der Bohrungen 42 gesteckt oder eingeschraubt wird. Dies zeigt in schematischer Übersicht die Figur 4: Auf der Säule 55c ist die Buchse 45c in der alternativen Ausführungsform angebracht. Diese Buchse weist einen glatten, gewindefreien Innendurchmesser auf, so dass das mit einem Außengewinde versehene kolbenartige Element 46 frei in der Buchse drehbar und verschiebbar ist. Das Verschieben wird durch das Betätigungselement 48 erreicht, das mit einem auf das Außengewinde des kolbenartigen Elements passenden Innengewinde versehen und mit einer Handgriff-Vorrichtung 50 betätigbar ist. Die Funktionsweise ist wie bei der Gewindemutter-Schraube-Verbindung, bei der ein Drehen der Schraube eine Bewegung relativ zur Gewindemutter in axialer Richtung bewirkt. Ein Betätigen des Befestigungselements durch Drehen im Uhrzeigersinn von der dem Patienten gegenüberliegenden Seite aus gesehen bewirkt, daß das kolbenartige Element vom Patienten weg bewegt wird und damit eine Zugspannung im Bein aufbaut. Die Schiene 31c ist um die Achse 71c drehbar, wobei eine Arretierung durch die Kombination der in dem kolbenartigen Element 46 vorliegenden Nut mit der Schraube oder dem Stift 44 mit den Durchgangslöchern 42 erzielt ist. Die Durchgangslöcher 42 sind in zweckmäßigen Abständen angeordnet und ermöglichen so die Arretierung der Schiene gegen ein Drehen in einer Mehrzahl von Stellungen.

Figur 5 zeigt dieses Ineinandergreifen in einer Seitenansicht: Dadurch, daß der Stift oder die Schraube durch die Buchse 45d bis zu einer Nuttiefe 40d in dem kolbenartigen Element 46d durchgreift, ist ein unbeabsichtigtes Drehen des kolbenartigen Elements 46d und damit auch ein unbeabsichtigtes Drehen der Schiene 31d unterbunden.

Figur 6 zeigt dies nocheinmal in einer Frontansicht: Das kolbenartige Element 46e weist eine Nut mit einer Nuttiefe 40e auf; die möglichen Stellungen des kolbenartigen Elements und damit der Schiene (hier nicht gezeigt) sind durch die Anordnung der Durchgangslöcher 42e definiert.

Die Schiene 31 enthält in einer Höhe h, die im wesentlichen der Höhe der Drehachse 71 entspricht, einen ersten kreisbogenförmigen Bereich mit einem ersten Krümmungsradius r und in einer von der Höhe h abweichenden Höhe einen zweiten kreisförmigen Bereich mit einem zweiten Krümmungsradius r' enthält, wobei gilt: r ≥ r'. Die Bereiche unterschiedlicher Krümmungsradien gehen stetig ineinander über, so daß das Bewegen des Gleitstücks längs der Schiene glatt und ohne abrupte Änderungen erfolgt. Aufgrund der Bedingung r > r' ist sichergestellt, daß das Bein des Patienten nach dem Absenken unter einer geringeren Zugspannung als der Anfangszugspannung steht. Auf diese Weise wird eine übermäßige Belastung des Gewebes verhindert und die Operation erleichtert. Hierbei ist das Gleitstück so ausgeführt, daß es leichtgängig auf der Führungsschiene entlangläuft. In einer bevorzugten Ausführungsform ist es mit Rollelementen, wie zum Beispiel Kugeln, ausgebildet. Ebenso ist ein Gleiten innerhalb einer Schienenführung bevorzugt ausgeführt. Weiterhin bevorzugt ist die Schiene in einem U-Profil ausgeführt, innerhalb welchem das Gleitstück auf der Führungsschiene entlang gleitet. Außerdem kann das Gleitstück auf der Schiene 31 arretiert werden.

Um ein Verschieben des Gleitstücks auf der Schiene zu erleichtern, kann zusaetzlich eine Art Zahnrad auf dem Gleitstück oder der Schiene angebracht werden; das Zehen eines Hebels mit Rad verschiebt das Gleitstück auf der Schiene nach oben oder unten.

Die erfindungsgemäße Beinführung kann mit arretierbaren Rollen 53 versehen sein, so daß sie auf einem Boden verschiebbar ist. Die an der Grundplatte 51 des Chassis 55 angebrachten Rollen sind in einer Ausführungsform durch mit dem Boden fest in Eingriff stehende Elemente, wie zum Beispiel Schrauben o.ä. ersetzbar, um ein hohes Gewicht der Bein-führung in einer speziellen Ausführungsform zu haltern. Weiterhin enthält die erfindungsgemäße Beinführung 57 eine Fuß-Befestigungsvorrichtung 9, wobei die Fuß-Befestigungs-vorrichtung, enthält: eine Sohlenplatte zum Auflegen einer Sohle eines Fußes 7, mindestens eine an der Sohlenplatte angebrachte Befestigungsvorrichtung, mit der der Fuß fest mit der Sohlenplatte in Eingriff gebracht wird, sowie einen Hohlholm 11 (oder mindestens 1 Holm), der senkrecht an der Sohlenplatte angebracht ist. Bevorzugt ist die Sohlenplatte mit Riemen versehen, so daß der Fuß 7 des Patienten P nach einer Befestigung wie bei Sandalen fest mit der Sohlenplatte und damit mit der Beinführung 57 in Eingriff steht. In einer anderen Ausführungsform ist die Fuß-Befestigungsvorrichtung 7, 9 wie ein Vollschuh ausgebildet.

Der Hohlholm 11 (oder Holm) ist auf der dem Fersenbereich des Fußes gegenüberliegenden Seite angebracht. Auf diese Weise ist sichergestellt, daß das Schwenken der Beinhalterung 75 zu einem Schwenken des Beines 5 führt, wobei beide Schwenk-achsen miteinander fluchten.

Die Beinhalterung 75 ist längsverstellbar und die beiden Enden derselben sind in der Längsachse gegeneinander verschwenkbar. Weiterhin enthält die Beinhalterung 75: ein Gleitstück 29; 29a; 29b an einem ersten Ende der Beinhalterung, eine Fuß-Befestigungsvorrichtung 9 am anderen Ende der Beinhalterung und eine dazwischen angebrachte Vorrichtung für das gegeneinander vorgenommene Verschwenken sowie das Einstellen eine Abstandes zwischen dem Gleitstück und der Fuß-Befestigungsvorrichtung. Ein Beispiel für die Aufnahme eines Gleitelements 29a in einer Schiene 31a zeigt Figur 2: Der Querschnitt der Schiene weist eine U-Form mit nach innen gebogenen Enden auf, so daß das Gleitstück nicht herausfallen kann. Wie hier nur angedeutet und weiter unten detaillierter beschrieben, weist das Gleitstück gelagerte Kugeln auf, so daß ein Gleiten erleichtert ist.

Hierbei sind die beiden Enden der Beinhalterung 75 um wenigstens 90° gegeneinander verschwenkbar. Weiterhin enthält die Beinhalterung 75: ein Gleitstück 29; 29a; 29b, an welchem ein Schaft 27 befestigt ist, der über ein Gelenk 17 mit einem Innenholm 13 verbunden ist, sowie einen den Innenholm verschiebbar und arretierbar aufnehmenden Hohlholm 11, welcher an der Fuß-Befestigungsvorrichtung 9 angebracht ist. Das die Beinhalterung 75 tragende Gleitstück 29 ist von der Schiene aufgenommen und längs derselben verschiebbar und arretierbar. An dem dem Gleitstück 29 gegenüberliegenden Ende der Beinhalterung 75 ist die Fuß-Befestigungsvorrichtung 9 angebracht. Die Achsen des Gelenks 17 sind miteinander arretierbar. Anstelle eines Hohlholes und Innenholmes zur Einstellung eines genau definierten Abstandes zwischen Schiene und Beinhalterung koennen auch mindestens 2 Holme benutzt werden, die sich parallel ueber ein Zwischenstueck gegeneinander verschieben lassen oder in einer weiteren Variante kann die Beinhalterung direkt auf einem (oder mehereren) Holm verschiebbar sein.

Das Gelenk 17 beinhaltet ein Kugelgelenk oder 2 gegeneinander rotierbare Scheiben oder ein Kardangelenk. Im letzteren Falle sind die Achsen des Kardangelenks 17 durch zwei senkrecht zueinander angeordnete, mittels Hebeln 19f arretierbare, Bolzen oder Schrauben gebildet. Figur 7 zeigt ein Detail der mit einem Kardangelenk 17f gebildeten Ausführungsform. Hierbei sind die beiden Achsen des Kardangelenks 16f und 18f an den herausragenden Enden so mit Gewindemuttern im Eingriff, daß unter Zuhilfenahme zweier Hebel 19f das Kardangelenk für beide Schwenkrichtungen fest arretierbar ist.

In einer alternativen Ausführungsform ist das Gelenk 17g gebildet aus einem auf dem Schaft 27g aufsitzenden Kopf 18, der so ausgebildet ist, daß er ein scheibenförmiges Ende des Innenholms 13g drehbar haltert, so daß der Innenholm 13g gegenüber dem Schaft 27g auf der gemeinsamen Achse 72 drehbar ist, wie in Figur 8 veranschaulicht ist.

Die Abmessungen der Beinführung ergeben sich aus den anatomischen Gegebenheiten des Menschen, wobei die festen Abmessungen unabhängig von individuellen Ausprägungen sind; für die festen Abmessungen wird vielmehr von einem Normpatienten ausgegangen - die individuelle Anpassung wird jeweils durch Betätigung der beschriebenen Gelenke und Schienen erzielt. Für die Höhe h der Drehachse 71 vom Boden gilt: 85 cm ≤ h ≤ 130 cm, wobei bevorzugt gilt: 95 cm ≤ h ≤ 120 cm. Für den ersten Krümmungsradius gilt: 90 cm ≤r ≤ 260 cm, wobei bevorzugt gilt: 100 cm ≤ r ≤ 190 cm, wobei weiter bevorzugt gilt: 120 cm ≤r ≤ 160 cm, wobei weiter bevorzugt r = 130 cm gilt. Für den zweiten Krümmungsradius gilt: 80 cm ≤ r' ≤ 250 cm, wobei bevorzugt gilt: 90 cm ≤ r' ≤ 180 cm, wobei weiter bevorzugt gilt: 110 cm ≤ r' ≤ 150 cm, wobei weiter bevorzugt gilt: r' = 120 cm. Die Schiene 31 erstreckt sich so weit, daß das die Beinhalterung 75 tragende Gleitstück 29 so weit längs der Schiene verschiebbar ist, daß die Beinhalterung gegenüber der Horizontalen einen Winkel α von bis zu 60° einnehmen kann, wobei bevorzugt gilt: α ≤ 50°, wobei weiter bevorzugt gilt: α = 40°.

Weiterhin ist das die Beinhalterung 75 tragende Gleitstück 29a mit Rollelementen versehen. Die Rollelemente können als mittels Ringfedern in Nuten des Gleitstücks eingefaßte Kugeln ausgeführt sein, um das Gleiten zu erleichtern. Ein Beispiel hierfür zeigt Figur 9: Das in der Schiene 31h aufgenommene Gleitstück 29h weist an den inneren Reibungsflächen mit der Gleitschiene Kugeln 141 auf, die jeweils in einer Buchse aus elastischem Material 143 aufgenommen sind, welche jeweils in einer Aufnehmung 145 des Gleitstücks eingepaßt ist.

In einer weiteren bevorzugten Ausführungsform ist die Beinhalterung an der Schiene in einer hierzu senkrecht angeordneten zweiten Schiene verschiebbar gelagert. Hierbei ist das die Beinhalterung 75 tragende Gleitstück 29b in der Weise ausgeführt, daß es eine weitere Führungsschiene 77 trägt, welche im Winkel von 90° zur ersten Führungsschiene angeordnet ist und welche gleitend das der Buchse 45 zugewandte Ende des Schaftes 27 aufnimmt. Figur 3 veranschaulicht diese Anordnung. Die Schiene 31b nimmt das Gleitstück 29b auf, so daß es in die Richtungen 23b und 25b verschiebbar ist. Im Mittelteil beinhaltet das Gleitstück 29b eine im Winkel von 90° zur Schiene 31b angeordnete zweite Führungsschiene 77. In dieser ist ein Tragestück 79 gleitend aufgenommen, an welchem das der Buchse 45 zuwandte Ende der Beinhalterung 75 befestigt ist. Auf diese Weise ist zusätzlich noch eine gegenüber dem Gleiten auf der Schiene 31 vorgegebene Bewegung um 90° gedrehte Bewegung möglich. Dies kann für eine Feinjustierung der Beinposition und -lage vorteilhaft sein.

Der Schaft 27h weist in einem Bereich an dem dem Schienenteil 31h zugewandten Ende ein Gewinde auf der Schaftoberfläche auf. Auf dem Schaft 27h ist ein Befestigungsteil 91 mit einem entsprechend passendem Innengewinde, das wirkungsgemäß mit dem Gewinde des Schafts in Eingriff steht, drehbar angebracht. Das Befestigungsteil 91 weist Handgriff-Vorrichtungen 93 und Vorsprünge 95 auf. Das in der Schiene 31h aufgenommene Gleitstück 29h ist dadurch arretierbar, daß das Befestigungsteil 91 auf dem Gewinde des Schafts 27h soweit in Richtung der Schiene 31h gedreht wird, bis der Schaft aufgrund einer Haftreibung der Vorsprünge 95 gegen die Schiene fest im Eingriff mit der Schiene 31h steht. Dies ist in Figur 9 veranschaulicht: Auf dem der Schiene 31h nächstgelegenen Ende der Beinhalterung weist der Schaft 27h in einem zweckmäßigen Bereich ein Gewinde auf der Außenoberfläche auf, so daß das Befestigungsteil wie eine Gewindemutter auf der Schraube gedreht werden kann. Wird das Befestigungsteil im Uhrzeigersinn gedreht, so nähert es sich immer mehr der Gleitschiene, bis die Vorsprünge 95 aufgrund der Haftreibung eine weitere Drehung nicht mehr zulasssen. Damit ist dann auch die Bewegung des Gleitens des Gleitelements unterbunden.

Das Befestigungsteil 91i weist vier oder sechs Handgriff-Vorrichtungen 93i auf. Dies ist in Figur 10 in einer Seitenansicht und einer Frontansicht veranschaulicht, wobei hier lediglich eine Ausführungsform mit vier Handgriff-Vorrichtungen gezeigt ist. Die Handgriff-Vorrichtungen dienen der leichteren Bedienbarkeit des Befestigungsteils.

In einer weiteren Ausführung wird das Befestigungsteil auf der Schiene durch eine Art Klemmbacke arretiert, die durch Federn an die Schiene gedrückt wird.

In einer weiteren bevorzugten Ausführungsform ist eine orthopädische Tischanordnung 57, 59 für Hüftoperationen vorgesehen, enthaltend einen Operationstisch 59 mit Mitteln 61 zur horizontalen sakralen Fixierung eines Patienten P auf dem einen Ende des Tisches und eine Beinführung 57, wobei mittels der Beinhalterung 75 der Abstand des Beines 5 von der Führungsschiene 31 einstellbar ist.

Hierbei ist der Operationstisch 59 der orthopädischen Tischanordnung unverrückbar zur Beinführung 57 angeordnet. Die Beinführung ist aufgrund ihres Eigengewichtes oder aufgrund einer Verschraubung mit dem Boden unverrückbar zum Operationstisch. Zusätzlich oder alternativ ist in einer weiteren Ausführungsform, wie in Figur 11 gezeigt, die Beinfuehrung 57j durch eine Einrastvorrichtung fest mit dem Operationstisch 59j in Eingriff gebracht. Hierbei ist die Einrastvorrichtung 161 an einem Ende fest mit der Bein-führung verbunden und weist an dem anderen Ende eine Klammer 163 auf, die eine Säule der Operationstisches mittels eines Bügels 165 fest in Eingriff bringt. Der Operationstisch 59 der orthopädischen Tischanordnung weist eine Höhe h' vom Boden auf, für die gilt: 80 cm ≤ h' ≤ 130 cm, wobei bevorzugt gilt: 90 cm ≤ h' ≤ 120 cm, wobei weiter bevorzugt gilt, daß die Höhe h der Drehachse im wesentlichen gleich der Höhe h" des Hüftgelenks 1, 3 ist.

Die erfindungsgemäßen Ausführungsformen gestatten eine gegenüber dem Stand der Technik vereinfachte Ausführung einer Hüftoperation. Insbesondere sind für die Schritte der Operation, bei denen eine Bewegung von Körperteilen des Patienten erfoderlich ist (Absenken des Beins, Schwenken des Fußes sowie Adduktion des Beins) aufgrund der an den menschlichen Gelenken orientierten erfindungsgemäßen Ausführungsformen nur jeweils einfache Verschiebe- oder Schwenkbewegungen erforderlich, so daß eine erhebliche Vereinfachung der Handhabe und damit eine rasche Operation auch bei weniger geübtem Bedienpersonal möglich ist.

In einer weiteren Ausführungsform erfolgt die Bewegung der drei Schritte (Absenken des Beins, Schwenken des Fußes sowie Adduktion des Beins) automatisch durch eine Steuerung, die umfaßt: Stellmotoren mit Winkelsensoren, Sensor zum Erfassen einer Zugspannung in der Fuß-Befestigungsvorrichtung, Programmspeicher für die Ansteuerung der Motoren unter Inbezugnahme der aufgenommen Meßwerte, Datenspeicher für die Vorgabe eines zeit- und winkel-abhängigen Sollverlaufs für die Zugspannung.

Weiterhin wird eine Steuerungsvorrichtung für Hüftoperationen vorgeschlagen, enthaltend einen Operationstisch 59 sowie eine Beinführung 57, weiterhin umfassend wenigstens einen Sensor zur Erfassung einer Zugspannung am Bein des Patienten sowie geeignet angebrachte und geeignet mit dem Sensor gekoppelte Stellmotoren für das automatische Verfahren des Beines in eine operationsgemäße Position.

Die Steuerungsvorrichtung für Hüftoperationen beinhaltet: wenigstens zwei Stellmotoren 111, 113 an dem mehrachsigen Gelenk 17 für ein Schwenken des Fußes 7, einen Stellmotor 115 an dem Gleitstück 29 für das Verschieben der Beinhalterung 75 längs der Schiene und einen Stellmotor 117 an dem Kopfelement 37 für eine Drehung der Schiene 31, wenigstens ein Zugspannungssensor 119 wenigstens an der Fuß-Befestigungsvorrichtung, einen Programmspeicher 123, einen Datenspeicher 125 zur Speicherung von Sollwerten für einen zeitlichen Verlauf einer Zugspannung und von gemessenen Werten, einer Vorrichtung zur Aufnahme eines externen Speichermediums 127 oder eine Netzwerkverbindung 129, sowie einen Kontroller 121, der auf der Grundlage von im Programmspeicher 123 gespeicherten Instruktionen gemessene Werte von Zugspannungen mit den Sollwerten vergleicht und eine entsprechende Ansteuerung der Stellmotoren 111, 113, 115, 117 vornimmt.

## Patentansprüche

1. Beinführung (57) in Kombination mit einer orthopädischen Tischanordnung (59) für Hüftoperazionen umfassend:
eine Beinhalterung (75); und
eine kreisbogenartige Schiene (31; 31c) mit einer Führung, in der die Beinhalterung (75) entlang der kreisbogenartigen Bahn der Schiene (31; 31c) verschiebbar ist , und ein Chassis, **dadurch gekennzeichnet, dass** die
die kreisbogenartige Schiene (31; 31c) derart drehbar an dem Chassis angelagert ist, dass ihre Drehachse (71; 71c) im Wesentlichen parallel zum Boden verläuft, auf dem das Chassis (55) aufliegt,
wobei die Drehachse (71; 71c) der Schiene (31; 31c) im Wesentlichen in der Erstreckung der Beinhalterung (75) in einem unausgelenkten Zustand der Beinhalterung (75) liegt und die Beinhalterung (75) in ihrem unausgelenkten Zustand im Wesentlichen in Richtung der Längserstreckung einer orthopädische Tischanordnung (59) für Hüftoperationen verläuft.

2. Kombination nach Anspruch 1, wobei das Chassis (55), mit einer Halterung für eine Buchse (45; 45c) ausgestattet ist, zur Aufnahme eines in der Buchse (45), entlang der Drehachse (71;71c), verschiebbaren kolbenartigen Elements (41; 46), das an seinem freien Ende die Schiene (31; 31c) trägt.

3. Kombination nach Anspruch 2, enthaltend eine Verschiebevorrichtung (43, 47, 49), welche für ein definiertes Verschieben des kolbenartigen Elements (41) und damit auch der Schiene (31) in Richtung der Drehachse (71) ausgebildet ist.

4. Kombination nach Anspruch 3, wobei die Verschiebevorrichtung (43, 47, 49) durch Drehen einer Spindel (47) betätigt wird, wobei die Spindel (47) parallel zu der Drehachse (71) oder in Flucht mit der Drehachse (71) angeordnet ist und frei drehbar in der einer offenen Seite gegenüberliegenden Seite der Buchse (45) gelagert ist, sowie in dem kolbenartigen Element (41) so gelagert ist, dass ein Drehen der Spindel (47) ein Verschieben des kolbenartigen Elements (41) parallel zu der Drehachse (71) oder entlang der Drehachse (71) bewirkt.

5. Kombination nach einem der Ansprüche 2 bis 4, wobei an dem freien Ende des kolbenartigen Elements (41) ein um die Drehachse drehbar gelagertes Kopfelement (37) angebracht ist; wobei an dem Kopfelement (37) die Schiene (31; 31c) mittels Halterungselementen (33, 35) angebracht ist und das Kopfelement (37) bezüglich einer Drehung um die Drehachse (71) arretierbar ist.

6. Kombination nach Anspruch 2, wobei das kolbenartige Element (46) frei in der Buchse (45c) verschiebbar und drehbar gelagert ist und fest mit der Schiene (31c) verbunden ist.

7. Kombination nach Anspruch 6, wobei das kolbenartige Element (46) mit einem Außengewinde versehen ist und ein Betätigungselement (48) mit einem auf das Außengewinde des kolbenartigen Elements (46) passenden Innengewinde versehen ist und mit einer Handgriff-Vorrichtung (50) betätigbar ist.

8. Kombination nach Anspruch 6 und 7, wobei ein Drehen des Betätigungselements (48) ein Verschieben des kolbenartigen Elements (46) bezüglich der aufnehmenden Buchse (45c) bewirkt.

9. Kombination nach einem der Ansprüche 1 bis 8, wobei die Schiene (31; 31c) in einer Höhe h, die im Wesentlichen der Höhe der Drehachse (71; 71c) entspricht, einen ersten kreisbogenartigen Bereich mit einem ersten Krümmungsradius r und in einer von der Höhe h abweichenden Höhe einen zweiten kreisförmigen Bereich mit einem zweiten Krümmungsradius r' enthält, wobei gilt: r ≥ r'.

10. Kombination nach einem der Ansprüche 1 bis 9, versehen mit arretierbaren Rollen (53), so dass sie auf einem Boden vorschiebbar ist.

11. Kombination nach einem der Ansprüche 1 bis 10, enthaltend eine Fuß-Befestigungsvorrichtung (9), wobei die Fuß-Befestigungsvorrichtung (9) folgendes enthält,: eine Sohlenplatte zum Auflegen einer Sohle eines Fußes (7), mindestens eine an der Sohlenplatte angebrachte Befestigungsvorrichtung, mit der der Fuß (7) fest mit der Sohlenplatte in Eingriff gebracht wird, sowie einen Hohlholm (11), der an der Sohlenplatte angebracht ist oder einer auf mindestens einem Stab verschiebbaren Halterung, wobei der Hohlholm (11) oder die auf mindestens einem Holm verschiebbare Halterung auf der dem Fersenbereich des Fußes gegenüberliegenden Seite angebracht ist.

12. Kombination nach einem der Ansprüche 1 bis 11, wobei die Beinhalterung (75) längsverstellbar ist und die beiden Enden derselben in der Längsachse gegeneinander verschwenkbar sind.

13. Kombination nach einem der Ansprüche 1 bis 12, wobei die Beinhalterung (75) folgendes enthält: ein Gleitstück (29; 29a; 29b) an einem ersten Ende der Beinhalterung, eine Fuß-Befestigungsvorrichtung (9) am anderen Ende der Beinhalterung (75) und eine zwischen Gleitstück (29; 29a, 29b) und der Fuß-Befestigungzvorrichtung (9) angebrachte Vorrichtung für das gegeneinander vorgenommene Verschwenken sowie das Einstellen eines Abstandes zwischen dem Gleitstück (29; 29a; 29b) und der Fuß-Befestigungvorrichtung (9).

14. Kombination nach einem der Ansprüche 1 bis 13, wobei die beiden Enden der Beinhaltorung (75) in wenigstens einer Ebene um wenigstens 90° gegeneinander verschwenkbar sind.

15. Kombination nach einem der Ansprüche 13 oder 14, wobei die Beinhalterung (75) weiterhin enthält: das Gleitstück (29; 29a; 29b), an welchem ein Schaft (27; 27g; 27h) befestigt ist, der über ein Gelenk (17) mit einem Innenholm (13) verbunden ist, sowie einen den Innenholm (13) verschiebbar und arretierbar aufnehmenden Hohlholm (11), welcher an der Fuß-Befestisgungvorrichtung (9) angebracht ist.

16. Kombination nach einem der Ansprüche 1 bis 15, wobei für die Höhe h der Drehachse (71; 71c) vom Boden gilt: 85 cm ≤ h ≤ 130 cm, wobei bevorzugt gilt: 95 cm ≤ h ≤ 120 cm.

17. Kombination nach einem der Ansprüche 1 bis 8, wobei die Schiene (31; 31c) in einer Höhe h, die im Wesentlichen der Höhe der Drehachse (71; 71c) entspricht, einen ersten kreisbogenartigen Bereich mit einem ersten Krümmungsradius r und in einer von der Höhe h abweichenden Höhe einen zweiten kreisförmigen Bereich mit einem zweiten Krümmungsradius r' enthält, wobei für den ersten Krümmungsradius gilt: 90 cm ≤ r ≤ 260 cm, wobei bevorzugt gilt: 100 cm ≤ r ≤ 190 cm, wobei weiter bevorzugt gilt: 120 cm ≤r ≤ 160 cm, wobei weiter bevorzugt r = 130 cm gilt; und für den zweiten Krümmungsradius gilt: 80 cm ≤ r' 5 250 cm, wobei bevorzugt gilt: 90 cm ≤ r' ≤ 180 cm, wobei weiter bevorzugt gilt: 110 cm ≤ r' ≤ 150 cm, wobei weiter bevorzugt gilt: r' = 120 cm.

18. Kombination nach einem der Ansprüche 13 bis 17, wobei die Schiene (31; 31c) sich so weit erstreckt, dass das die Beinhalterung (75) tragende Gleitstück (29; 29a; 29b) so weit längs der Schiene (31; 31c) verschiebbar ist, dass die Beinhalterung (75) gegenüber der Horizontalen, die im Wesentlichen parallel zum Boden verläuft, auf dem das Chassis (55) aufliegt, einen Winkel α von bis zu 60° einnehmen kann, wobei bevorzugt gilt: α ≤ 50°, wobei weiter bevorzugt gilt: α = 40°.

19. Kombination nach einem der Ansprüche 13 bis 18, wobei das die Beinhalterung (75) tragende Gleitstück (29; 29a; 29b) mit Rollelementen versehen ist.

20. Kombination nach einem der Ansprüche 13 bis 19, wobei das Gleitstück (29; 29a; 29b) durch Klemmbacke oder Stifte auf der Schiene (31; 31c) arretiert wird

21. Kombination nach einem der vorhergehenden Ansprüche, enthaltend einen Operationstisch (59) mit Mitteln (61) zur horizontalen sakralen Fixierung eines Patienten (P) auf dem einen Ende des Tisches (59), wobei die Beinhalterung (75) in der Länge verstellbar ist, so dass der Abstand eines von der Beinhalterung (75) gehaltenen Beines von der Schiene (31; 31c) einstellbar ist.

22. Kombination nach Anspruch 21, wobei die Schiene (31; 31c) höhenverstellbar ist.

23. Steuerungsvorrichtung für Hüftoperationen, enthaltend einen Operationstisch (59) sowie eine Beinführung (57) nach einem der vorhergehenden Ansprüche, weiterhin beinhaltend wenigstens einen Sensor zur Erfassung einer Zugspannung am Bein eines Patienten sowie geeignet angebrachte und geeignet mit den Sensor gekoppelte Stellmotoren für automatisches Verfahren des Beines in eine operationsgemäße Position.

24. Stauerungsvorrichtung für Hüftoperationen nach Anspruch 23, wobei das Gelenk (17) mehrachsig ausgebildet ist, die Steuervorrichtung beinhaltend: wenigstens zwei Stellmotoren (111, 113) an dem mehrachsigen Gelenk (17) für ein Schwenken des Fußes (7), einen Stellmotor (115) an dem Gleitstück (29) für das Verschieben der Beinhalterung (75) längs der Schiene (31; 31c) und einen Stellmotor (117) an dem Kopfelement (37) für eine Drehung der Schiene (31; 31c), wenigstens ein Zugspannungssensor (119) wenigstens an der Fuß-Befestigungsvorrichtung (9), einen Programmspeicher (123), einen Datenspeicher (125) zur Speicherung von Sollwerten für einen zeitlichen Verlauf einer Zugspannung und von gemessenen Werten, einer Vorrichtung zur Aufnahme eines externen Speichermediums (127) oder eine Netzwerkverbindung (129), sowie einen Kontroller (121), der auf der Grundlage von im Programmspeicher (123) gespeicherten Instruktionen gemessene Werte von Zugspannungen mit den Sollwerten vergleicht und eine entsprechende Ansteuerung der Stellmotoren (111, 113, 115, 117) vornimmt.

## Claims

1. Leg guiding device (57) in combination with an orthopedic table assembly (59) for hip operations, comprising:
a leg support (75) and
a circular arc-like bar (31; 31c) with a guide in which the leg support (75) is displaceable along the circular arc-like path of the bar (31; 31c), and a chassis,
**characterized in that**
the circular arc-like bar (31; 31c) is mounted rotatably on the chassis such that its rotational axis (71; 71c) extends substantially parallel to the ground on which the chassis (55) rests,
the rotational axis (71; 71c) of the bar (31; 31c) being substantially located in the extension of the leg support (75) in a non-deflected state of the leg support (75), and the leg support (75) extending in its non-deflected state substantially in the direction of longitudinal extension of an orthopedic table assembly (59) for hip operations.

2. Assembly according to Claim 1, wherein the chassis (55) is equipped with a support for a bushing (45; 45c), for accommodating a piston-like element (41; 46) displaceable in the bushing (45), along the rotational axis (71; 71c), which carries the bar (31; 31c) at its free end.

3. Assembly according to Claim 2, containing a displacing device (43, 47, 49) adapted for a defined displacement of the piston-like element (41) and thus also of the bar (31) in the direction of the rotational axis (71).

4. Assembly according to Claim 3, where the displacing device (43, 47, 49) is actuated by rotation of a spindle (47), the spindle (47) being arranged parallel to the rotational axis (71) or in alignment with the rotational axis (71) and being mounted rotatably freely in the side of the bushing (45) opposite to an open side, and being mounted in the piston-like element (41) such that a rotation of the spindle (47) causes a displacement of the piston-like element (41) parallel to the rotational axis (71) or along the rotational axis (71).

5. Assembly according to one of Claims 2 through 4, wherein a head element (37) mounted rotatably around the rotational axis is attached to the free end of the piston-like element (41), the bar (31; 31c) being attached to the head element (37) by means of support elements (33, 35) and the head element (37) being able to be arrested with reference to a rotation around the rotational axis (71).

6. Assembly according to Claim 2, the piston-like element (46) being mounted freely displaceably in the bushing (45c) and rotatably, and being firmly connected to the bar (31c).

7. Assembly according to Claim 6, wherein the piston-like element (46) is provided with an external thread and an actuation element (48) is provided with an internal thread fitting on the external thread of the piston-like element (46) and being able to be actuated by means of a handle device (50).

8. Assembly according to Claims 6 and 7, wherein a rotation of the actuation element (48) causes a displacement of the piston-like element (46) with reference to the accommodating bushing (45c).

9. Assembly according to one of Claims 1 through 8, wherein the bar (31; 31c) has a first circular arc-like region with a first curvature radius r at a height h substantially corresponding to the height of the rotational axis (71; 71c) and a second circular region with a second curvature radius r' at a height different from the height h, where r ≥ r'.

10. Assembly according to one of Claims 1 through 9, provided with arrestable rollers (53) so that they are displaceable on a ground.

11. Assembly according to one of Claims 1 through 10, containing a foot fastening device (9), the foot fastening device (9) containing: a sole plate for resting a sole of a foot (7), at least one fastening device attached to the sole plate by means of which the foot (7) is firmly engaged with the sole plate, as well as a hollow beam (11) which is attached to the sole plate or a support displaceable on at least one rod, the hollow beam (11) or the support displaceable on at least one beam being mounted on the side opposite to the heel portion of the foot.

12. Assembly according to one of Claims 1 through 11, wherein the leg support (75) is adjustable in length and the two ends of the same being able to be swiveled with respect to each other about the longitudinal axis.

13. Assembly according to one of Claims 1 through 12, wherein the leg support (75) contains: a slider (29; 29a; 29b) at a first end of the leg support, a foot fastening device (9) at the other end of the leg support (75) and a device, provided between the slider (29; 29a; 29b) and the foot fastening device (9), for the swiveling with respect to each other and the adjustment of a distance between the slider (29; 29a; 29b) and the foot fastening device (9).

14. Assembly according to one of Claims 1 through 13, wherein the two ends of the leg support (75) can be swiveled with respect to each other by at least 90° on at least one plane.

15. Assembly according to one of Claims 13 or 14, wherein the leg support (75) furthermore contains: the slider (29; 29a; 29b) to which a shaft (27; 27g; 27h) is fastened which is connected to an inner beam via a joint (17), as well as a hollow beam (11) accommodating the inner holm (13) displaceably and arrestably, which hollow beam is attached to the foot fastening device (9).

16. Assembly according to one of Claims 1 through 5, wherein for the height h of the rotational axis (71; 71c) from the ground, the following applies: 85 cm ≤ h ≤ 130 cm, where preferably 95 cm ≤ h ≤ 120 cm.

17. Assembly according to one of Claims 1 through 8, where the bar (31; 31c) has a first circular arc-like region with a first curvature radius r at a height h substantially corresponding to the height of the rotational axis (71; 71c) and a second circular region with a second curvature radius r' at a height different from the height h, wherein for the first curvature radius the following is true: 90 cm ≤ r ≤ 260 cm, wherein preferably 100 cm ≤ r ≤ 190 cm, wherein further preferably 120 cm ≤ r ≤ 160 cm, wherein further preferably r = 130 cm; and wherein for the second curvature radius the following is true: 80 cm ≤ r' ≤ 250 cm, wherein preferably 90 cm ≤ r' ≤ 180 cm, wherein further preferably 110 cm ≤ r' ≤ 150 cm, wherein further preferably r' = 120 cm.

18. Assembly according to one of Claims 13 through 17, wherein the bar (31; 31c) extends so far that the slider (29; 29a; 29b) carrying the leg support (75) is displaceable along the bar (31; 31c) so far that the leg support (75) can assume an angle α of up to 60° with respect to the horizontal extending substantially parallel to the ground on which the chassis (55) rests, wherein preferably α ≤ 50°, where further preferably α = 40°.

19. Assembly according to one of Claims 13 through 18, wherein the slider (29; 29a; 29b) carrying the leg support (75) is equipped with roller elements.

20. Assembly according to one of Claims 13 through 19, wherein the slider (29; 29a; 29b) can be arrested on the bar (31; 31c) by means of clamping jaws or pins.

21. Assembly according to one of the above Claims, containing an operating table (59) with means (61) for horizontal sacral fixation of a patient (P) on one end of the table (59), the leg support (75) being adjustable in length so that the distance of a leg held by the leg support (75) from the bar (31; 31c) is adjustable.

22. Assembly according to Claim 1, wherein the bar (31; 31c) is adjustable in height.

23. Control device for hip operations, containing an operating table (59) as well as a leg guide (57) according to one of the preceding claims, furthermore containing at least one sensor for measuring a tensile stress on the leg of a patient as well as servomotors, suitably attached and suitably coupled with the sensor for automatic movement of the leg into a position suitable for operation.

24. Control device for hip operations according to Claim 23, wherein the joint (17) has multiple axes, the control device containing: at least two servomotors (111, 113) at the multiple-axes joint (17) for swiveling the foot (7), a servomotor (115) on the slider (29) for displacing the leg support (75) along the bar (31; 31c) and a servomotor (117) on the head element (37) for rotating the bar (31; 31c), at least one tensile-stress sensor (119) at least on the foot fastening device (9), a program memory (123), a data memory (125) for storing desired values for a time course of a tensile stress and measured values, a device for accommodating an external storage medium (127) or a network connection (129), as well as a controller (121) which compares measured values of tensile stresses with the desired values, based on instructions stored in the program memory (123), and actuates the servomotors (111, 113, 115, 117) accordingly.

## Revendications

1. Guide de jambe (57) combiné à un système de table orthopédique (59) pour les opérations de la hanche, comprenant :
un support de jambe (75) ; et
un rail arqué (31 ; 31c) équipé d'un guide dans lequel le support de jambe (75) est déplaçable le long de la voie arquée du rail (31 ; 31c) et un châssis,
**caractérisé en ce que** le rail arqué (31 ; 31c) s'appuie en rotation sur le châssis de manière à ce que son axe de rotation (71 ; 71c) repose sensiblement parallèlement par rapport au sol sur lequel repose le châssis (55),
l'axe de rotation (71 ; 71c) du rail (31 ; 31c) se situant sensiblement dans l'extension du support de jambe (75) en position non pivotée du support de jambe (75) et le support de jambe (75), dans sa position non pivotée, s'étendant sensiblement en direction de l'extension longitudinale d'un système de table orthopédique (59) pour les opérations de la hanche.

2. Combiné selon la revendication 1, dans lequel le châssis (55) est équipé d'un support pour un manchon (45 ; 45c) destiné à recevoir un élément de type piston (41 ; 46) déplaçable le long de l'axe de rotation (71 ; 71c) dans le manchon (45) et qui supporte le rail (31 ; 31c) à son extrémité libre.

3. Combiné selon la revendication 2, contenant un dispositif de déplacement (43, 47, 49) qui est conçu pour permettre un déplacement défini de l'élément de type piston (41) et donc également du rail (31) en direction de l'axe de rotation (71).

4. Combiné selon la revendication 3, dans lequel le dispositif de déplacement (43, 47, 49) s'actionne par rotation d'une broche (47), la broche (47) étant disposée parallèlement à l'axe de rotation (71) ou dans l'alignement de l'axe de rotation (71) et s'appuyant en rotation libre dans un côté opposé au côté libre du manchon (45) de même que dans l'élément de type piston (41) de manière à ce qu'une rotation de la broche (47) entraîne un déplacement de l'élément de type piston (41) parallèlement à l'axe de rotation (71) ou le long de l'axe de rotation (71).

5. Combiné selon une des revendications 2 à 4, dans lequel un élément sommital (37) s'appuyant en rotation autour de l'axe de rotation est installé à l'extrémité libre de l'élément de type piston (41) ; le rail (31 ; 31c) étant installé au niveau de l'élément sommital (37) au moyen d'éléments de fixation (33, 35) et l'élément sommital (37) pouvant être bloqué autour de l'axe de rotation (71) au niveau de sa rotation.

6. Combiné selon la revendication 2, dans lequel l'élément de type piston (46) est librement déplaçable et s'appuie en rotation dans le manchon (45c) et est raccordé fixement au rail (31c).

7. Combiné selon la revendication 6, dans lequel l'élément de type piston (46) est pourvu d'un filetage et un élément d'actionnement (48) d'un taraudage interne adapté au filetage de l'élément de type piston (46) et peut être actionné à l'aide d'un dispositif de poignée (50).

8. Combiné selon les revendications 6 et 7, dans lequel une rotation de l'élément d'actionnement (48) entraîne un déplacement de l'élément de type piston (46) par rapport au manchon récepteur (45c).

9. Combiné selon une des revendications 1 à 8, dans lequel le rail (31 ; 31c) comporte à une hauteur h, qui équivaut sensiblement à la hauteur de l'axe de rotation (71 ; 71c), une première partie arquée ayant un premier rayon de courbure r et, à une hauteur différente de la hauteur h, une seconde partie arquée ayant un second rayon de courbure r', sachant que r ≥ r'.

10. Combiné selon une des revendications 1 à 9, pourvue de rouleaux blocables (53), de telle sorte qu'il est déplaçable sur un sol.

11. Combiné selon une des revendications 1 à 10, comportant un dispositif de fixation de pied (9), le dispositif de fixation de pied (9) comportant les éléments suivants : une plaque de semelle pour y poser une semelle d'un pied (7), au moins un dispositif de fixation installé sur la plaque de semelle et grâce auquel le pied (7) est amené en prise fixe avec la plaque de semelle, de même qu'un longeron creux (11) qui est installé sur la plaque de semelle ou un support déplaçable sur au moins une barre, le longeron creux (11) ou le support déplaçable sur au moins un longeron étant installé sur le côté opposé à la partie talon du pied.

12. Combiné selon une des revendications 1 à 11, dans lequel le support de jambe (75) est déplaçable en longueur et les deux extrémités de celui-ci sont pivotables l'une vers l'autre dans l'axe longitudinal.

13. Combiné selon une des revendications 1 à 12, dans lequel le support de jambe (75) comprend les éléments suivants : une pièce de coulissement (29 ; 29a ; 29b) à une première extrémité du support de jambe, un dispositif de fixation de pied (9) à l'autre extrémité du support de jambe (75) et un dispositif installé entre la pièce de coulissement (29 ; 29a ; 29b) et le dispositif de fixation de pied (9) pour permettre le pivotement réciproque effectué, de même que le réglage d'une distance entre la pièce de coulissement (29 ; 29a ; 29b) et le dispositif de fixation de pied (9).

14. Combiné selon une des revendications 1 à 13, dans lequel les deux extrémités du support de jambe (75) peuvent pivoter l'une vers l'autre d'au moins 90° dans au moins un plan.

15. Combiné selon une des revendications 13 ou 14, dans lequel le support de jambe (75) comprend en outre : la pièce de coulissement (29 ; 29a ; 29b) sur laquelle est fixé un arbre (27 ; 27g ; 27h) qui est raccordé par une articulation (17) à un longeron interne (13), de même qu'un longeron creux (11) recevant le longeron interne (13) de manière mobile et blocable et qui est installé sur le dispositif de fixation de pied (9).

16. Combiné selon une des revendications 1 à 5, dans lequel on a, pour la hauteur h de l'axe de rotation (71 ; 71c) depuis le sol : 85 cm ≤ h ≤ 130 cm et préférentiellement : 95 cm ≤ h ≤ 120 cm.

17. Combiné selon une des revendications 1 à 8, dans lequel le rail (31 ; 31c) comprend à une hauteur h, qui équivaut sensiblement à la hauteur de l'axe de rotation (71 ; 71c), une première partie arquée ayant un premier rayon de courbure r et, à une hauteur différente de la hauteur h, une seconde partie arquée ayant un second rayon de courbure r', sachant qu'on a, pour le premier rayon de courbure : 90 cm ≤ r ≤ 260 cm et préférentiellement 100 cm ≤ r ≤ 190 cm et encore plus préférentiellement : 120 cm ≤ r ≤ 160 cm et encore plus préférentiellement r = 130 cm ; et qu'on a pour le second rayon de courbure : 80 cm ≤ r' ≤ 250 cm et préférentiellement 90 cm ≤ r' ≤ 180 cm et encore plus préférentiellement : 110 cm ≤ r' ≤ 150 cm et encore plus préférentiellement r' = 120 cm.

18. Combiné selon une des revendications 13 à 17, dans lequel le rail (31 ; 31c) s'étend assez loin pour que la pièce de coulissement (29 ; 29a ; 29b) supportant le support de jambe (75) soit déplaçable le long du rail (31 ; 31c) assez loin pour que le support de jambe (75) puisse prendre par rapport à l'horizontale, qui s'étend sensiblement parallèlement au sol sur lequel le châssis (55) repose, un angle α pouvant aller jusqu'à 60°, sachant qu'on a de préférence α ≤ 50° et plus préférentiellement α = 40°.

19. Combiné selon une des revendications 13 à 18, dans lequel la pièce de coulissement (29 ; 29a ; 29b) supportant le support de jambe (75) est pourvue d'éléments de roulement.

20. Combiné selon une des revendications 13 à 19, dans lequel la pièce de coulissement (29 ; 29a ; 29b) est bloquée sur le rail (31 ; 31c) par des mâchoires de serrage ou des tiges.

21. Combiné selon une des revendications précédentes, comportant une table d'opération (59) avec des moyens (61) de fixation sacrale horizontale d'un patient (P) sur une des extrémités de la table (59), le support de jambe (75) étant réglable en longueur de manière à ce que la distance entre une jambe maintenue par le support de jambe (75) et le rail (31 ; 31c) soit réglable.

22. Combiné selon la revendication 1, dans lequel le rail (31 ; 31c) est réglable en hauteur.

23. Dispositif de commande pour opérations de la hanche, comportant une table d'opération (59) ainsi qu'un guide de jambe (57) selon une des revendications précédentes, comportant en outre au moins un capteur pour détecter une tension de traction au niveau de la jambe d'un patient ainsi que des moteurs de positionnement installés de manière adaptée et couplés de manière adaptée au capteur pour permettre un déplacement automatique da la jambe vers une position convenable pour l'opération.

24. Dispositif de commande pour opérations de la hanche selon la revendication 23, dans lequel l'articulation (17) est réalisée avec plusieurs axes, le dispositif de commande comprenant : au moins deux moteurs de positionnement (111, 113)) au niveau de l'articulation à plusieurs axes (17) pour le pivotement du pied (7), un moteur de positionnement (115) au niveau de la pièce de coulissement (29) pour le déplacement du support de jambe (75) le long du rail (31 ; 31c) et un moteur de positionnement (117) au niveau de l'élément sommital (37) pour la rotation du rail (31 ; 31c), au moins un capteur de tension de traction (119) au moins au niveau du dispositif de fixation de pied (9), une mémoire de programme (123), une mémoire de données (125) pour sauvegarder des valeurs théoriques pour un déroulement chronologique d'une tension de traction et de valeurs mesurées d'un dispositif destiné à recevoir un moyen de mémoire externe (127) ou une liaison de réseau (129), ainsi qu'un contrôleur (121) qui compare des valeurs mesurées sur la base d'instructions enregistrées dans la mémoire de programme (123) de tensions de traction aux valeurs théoriques et procède à une commande correspondante des moteurs de positionnement (111, 113, 115, 117).
